# EUROPÄISCHE PATENTSCHRIFT

(11) **EP 0 640 410 B1**
(45) Veröffentlichungstag und Bekanntmachung des Hinweises auf die Patenterteilung: **08.01.1997**
(21) Anmeldenummer: 94110487.9
(22) Anmeldetag: 06.07.1994
(51) Int. Cl.: B08B 3/02

(54) **Fahrbares Hochdruckreinigungsgerät**
Mobile pressure washer
Appareil mobile de nettoyage à haute pression

(30) Priorität: 12.08.1993 DE 4327156
(43) Veröffentlichungstag der Anmeldung: 01.03.1995
(73) Patentinhaber: Alfred Kärcher GmbH & Co., 71364 Winnenden (DE)
(72) Erfinder: Veit, Eberhard Dr.-Ing., D-73035 Göppingen (DE); Schneider, Josef Dipl.-Ing., D-71522 Backnang (DE)
(74) Vertreter: Hoeger, Stellrecht & Partner

(56) Entgegenhaltungen:
- WO-A-92/16313
- GB-A- 2 228 558
- PATENT ABSTRACTS OF JAPAN vol. 17, no. 523 (C-1113) 21. September 1993 & JP-A-05 146 381 (SANYO ELECTRIC CO LTD) 15. Juni 1993

## Beschreibung

Die Erfindung betrifft ein fahrbares Hochdruckreinigungsgerät mit Rädern oder Rollen zumindest an seinem hinteren Ende und mit einem Handgriff zum Verfahren des Hochdruckreinigungsgerätes, der an seinem vorderen Ende angreift. Ein derartiges berät ist aus der WO-A-92/16 313 bekannt.

Es sind insbesondere kleinere Hochdruckreinigungsgeräte bekannt, die mittels eines Handgriffs verfahren werden können. Derartige Hochdruckreinigungsgeräte haben üblicherweise nur an ihrem hinteren Ende ein Rollenpaar und werden durch den Handgriff nach Art eines zweirädrigen Karrens vom Benutzer hinter sich hergezogen. Da die Geräte relativ klein sind, sind die Handgriffe relativ zum Gerät sperrig ausgebildet, so daß sich beim Aufbewahren der Geräte unter Umständen Platzprobleme ergeben können. Es ist dazu bekannt, Handgriffe bei Hochdruckreinigungsgeräten einschiebbar auszugestalten, um zur Aufbewahrung die gesamte Baugröße herabzusetzen. Bei derartigen Geräten ist es jedoch notwendig, die Baugröße dadurch zu vergrößern, daß zusätzliche Halterungen zur Aufnahme von Zubehör vorgesehen werden.

Es ist Aufgabe der Erfindung, ein Hochdruckreinigungsgerät der gattungsgemäßen Art so auszubilden, daß einerseits eine bequeme Handhabung und ein bequemer Transport im Betrieb möglich sind und daß andererseits eine platzsparende Aufbewahrung erreichbar ist.

Diese Aufgabe wird bei einem fahrbaren Hochdruckreinigungsgerät der eingangs beschriebenen Art dadurch gelöst, daß der Handgriff um eine parallel zur Achse der Räder oder Rollen verlaufende Achse verschwenkbar am Hochdruckreinigungsgerät gelagert und derart abgewinkelt oder abgebogen ausgebildet ist, daß der sich auf dem Untergrund abstützende Handgriff zu seinem freien Ende hin schräg oder senkrecht nach oben gerichtet ist, und daß in dem nach oben gerichteten Abschnitt des Handgriffs an diesem ebenfalls nach oben gerichtete Aufnahmen für Gerätezubehör angeordnet sind.

Ein in dieser Weise schwenkbarer Handgriff ermöglicht eine platzsparende Aufbewahrung, da der Handgriff bei der Aufbewahrung eingeschwenkt werden kann. Andererseits läßt sich das Gerät auch mit einem schwenkbaren Handgriff ohne weiteres transportieren, das Gerät hängt dann gleichsam an dem Handgriff, so daß ein einwandfreier Transport gewährleistet ist. Die Handhabung des Gerätes insgesamt wird dadurch ganz erheblich verbessert, daß der Handgriff aufgrund seiner speziellen Ausgestaltung gleichzeitig zur Aufnahme von Zubehör ausgebildet ist. Um dies bei einem schwenkbaren Handgriff zu ermöglichen, ist dieser so abgebogen oder abgewinkelt, daß er sich zwischen seinem Schwenklager und dem freien Ende am Boden abstützt. Man erhält dadurch am freien Ende nach oben weisende und daher leicht zugängliche Aufnahmen für Zubehör, beispielsweise für Strahlrohre, Waschbürsten etc.

Es ist dabei vorteilhaft, wenn die Aufnahmen Einsteckhülsen für Strahlrohre sind. Dabei kann vorzugsweise zu beiden Seiten des Handgriffs je eine Einsteckhülse angeordnet sein. Günstig ist es, wenn die Einsteckhülsen durch außen an den Handgriff angeformte gebogene Lappen gebildet werden, es ist also gar nicht notwendig, die Strahlrohre allseits umgebende Köcher auszubilden.

Es kann auch vorgesehen sein, daß die Aufnahmen Gleitführungen für eine Waschbürste sind. Dabei ist es vorteilhaft, wenn die Gleitführung zwischen zwei Einsteckhülsen angeordnet ist. Vorzugsweise umfaßt die Gleitführung zwei seitlich offene, parallele Nuten, in die der Rand der Borstenplatte einer Waschbürste einschiebbar ist.

Die Handhabung wird erleichtert, wenn der Handgriff an seinem freien Ende einen quer zu seiner Längsrichtung verlaufenden Griffsteg trägt.

Bei einer bevorzugten Ausführungsform weist der Handgriff zwei parallel verlaufende Schenkel auf, zwischen diesen kann sich dann beispielsweise die Aufnahme für die Waschbürste befinden, während die Einsteckhülsen für Strahlrohre jeweils an der Außenseite der beiden Schenkel angeordnet sind. Ein Griffsteg am freien Ende wird dann als beide Schenkel verbindende Brücke ausgebildet.

Eine ganz besonders günstige Ausgestaltung ergibt sich dann, wenn die Abmessungen des Handgriffs derart an die Außenkontur des Hochdruckreinigungsgerätes angepaßt sind, daß der Handgriff mit seinem die Aufnahmen aufweisenden Teil parallel zur Oberseite des Gerätes verlaufend umgelegt werden kann. In der eingeklappten oder umgelegten Position liegen somit der dem freien Ende zugewandte Teil des Handgriffs und die daran angeordneten Aufnahmen für Zubehör parallel zur Oberseite und dicht an dieser an, so daß einerseits eine sehr platzsparende Anordnung gewonnen werden kann und daß andererseits Zubehörteile platzsparend unmittelbar parallel zur Oberseite des Gerätes aufbewahrt werden können.

Dabei ist es vorteilhaft, daß das freie Ende des Handgriffs bei umgelegtem Halter nicht nach hinten über das Hochdruckreinigungsgerät hervorsteht; dies trägt dazu bei, den Handgriff insgesamt im wesentlichen innerhalb der Umrisse des Hochdruckreinigungsgerätes unterzubringen und erlaubt es insbesondere auch, das Hochdruckreinigungsgerät hochkant aufzustellen.

Eine besonders günstige Raumaufteilung ergibt sich, wenn das Hochdruckreinigungsgerät und der Handgriff zwischen der Anlenkstelle des Handgriffs am Hochdruckreinigungsgerät und der hinteren oberen Kante des Hochdruckreinigungsgerätes gleichermaßen eine gebogene Kontur aufweisen. Der umgeklappte Handgriff schmiegt sich dann an die Kontur des Hochdruckreinigungsgerätes an und ist besonders platzsparend untergebracht, wenn er umgeklappt ist.

Günstig ist es, wenn der Handgriff in seiner auf die Oberseite des Hochdruckreinigungsgerätes geklappten Position einen Schalter auf der Oberseite des Hochdruckreinigungsgerätes abdeckt. Beispielsweise kann der Handgriff in diesem Bereich plattenförmig ausgebildet sein. Dadurch wird eine unbeabsichtigte Betätigung des Schalters verhindert, bis der Handgriff in die ausgeklappte Position umgelegt worden ist.

Bei einer bevorzugten Ausführungsform weist der Handgriff im Bereich seiner Lagerung einen im wesentlichen koaxial zur Schwenkachse verlaufenden Griffsteg auf. Dadurch kann das Hochdruckreinigungsgerät auch bei umgelegtem Handgriff hochkant getragen werden, beispielsweise beim Transport über Treppen.

Weiterhin ist es vorteilhaft, wenn die der Anlenkstelle des Handgriffs gegenüberliegende Rückseite des Hochdruckreinigungsgerätes als Standfläche für das gegenüber der Arbeitsstellung um 90° geschwenkte Hochdruckreinigungsgerät ausgebildet ist. Dadurch läßt sich dieses hochkant aufstellen, wobei dann bei umgeklapptem Handgriff die Aufnahmen im wesentlichen senkrecht nach oben stehen, also von oben her beschickt werden können. Damit ergibt sich eine besonders günstige Aufbewahrungsposition, die wenig Standfläche benötigt und in der die Aufnahmen für Zubehör besonders gut zugänglich sind.

Die nachfolgende Beschreibung bevorzugter Ausführungsformen der Erfindung dient im Zusammenhang mit der Zeichnung der näheren Erläuterung. Es zeigen:
- Figur 1 :: eine Seitenansicht eines Hochdruckreinigungsgerätes mit ausgeklapptem Handgriff;
- Figur 2 :: eine im Bereich des Handgriffs längs Linie 2-2 in Figur 3 geschnittene Seitenansicht des Hochdruckreinigungsgerätes der Figur 1 mit eingeklapptem Handgriff und mit eingesetztem Zubehör und
- Figur 3 :: eine Draufsicht auf das Hochdruckreinigungsgerät der Figur 2.

Das in der Zeichnung dargestellte fahrbare Hochdruckreinigungsgerät umfaßt ein Gehäuse 1, an dessen hinterem unteren Ende auf gegenüberliegenden Seiten Laufräder 2 gelagert sind. Diese stehen nach unten und nach hinten über. In der Arbeitsstellung stützt sich das Gehäuse 1 über diese Laufräder 2 und eine Stütze 4 an der Unterseite 3 des Gehäuses am Boden 5 ab. An der Rückseite 6 ist eine Stellfläche 7 mit den Laufrädern 2 so ausgerichtet, daß das Gehäuse 1 auch um 90° verschwenkt hochkant auf eine Abstützfläche aufgestellt werden kann, die durch die Stellfläche 7 einerseits und die beiden Laufräder 2 andererseits gebildet wird.

In dem Gehäuse 1 sind in an sich bekannter Weise die wesentlichen Aggregate eines Hochdruckreinigungsgerätes untergebracht, also insbesondere eine Pumpe und ein diese Pumpe antreibender Elektromotor, außerdem sind im Gehäuse 1 Anschlüsse für die Zufuhr des zu fördernden Reinigungsmediums und für die Abgabe vorgesehen.

An der Oberseite 8 des Gehäuses 1 befindet sich ein Schalter 9 zum Ein- und Ausschalten des die Pumpe antreibenden Elektromotors.

Die Kontur des Gehäuses 1 ist in dem dargestellten Ausführungsbeispiel so gewählt, daß sie von einem den Laufrädern 2 gegenüberliegenden vorderen Ende 10 bis zu der Stellfläche 7 einen Bogen ausbildet, der im Bereich des vorderen Endes 10 stärker gekrümmt ist als in dem zur Stellfläche 7 auslaufenden Teil.

Im Bereich des vorderen Endes 10 ist am Gehäuse 1 um eine parallel der Drehachse der Laufräder 2 verlaufende Schwenkachse ein Handgriff 11 schwenkbar angelenkt, der zwei parallelverlaufende Schenkel 12, 13 umfaßt, die jeweils an ihren Enden durch einen Griffsteg 14 beziehungsweise 15 miteinander verbunden sind. Der gehäusenahe Griffsteg 14 ist dabei koaxial zur Schwenkachse des Handgriffs angeordnet, umgibt also praktisch diese Schwenkachse. Eine weitere Verbindung erfahren die beiden Schenkel 12 und 13 durch eine Verbindungsplatte 16, die sich an den vorderen Griffsteg und eine ihm benachbarte Grifföffnung 17 anschließt.

Die beiden Schenkel 12 und 13 des Handgriffs 11 sind in ihrer Längsrichtung abgebogen beziehungsweise abgewinkelt ausgebildet, so daß sich ein erster bogenförmiger Abschnitt 18 an den Griffsteg 14 anschließt, der dann unter Ausbildung eines Winkels in einen geradlinigen zweiten Abschnitt 19 übergeht, der sich bis zum Griffsteg 15 erstreckt.

Im Übergangsbereich bildet die Unterseite des Handgriffs 11 eine Stütze 20, gegebenenfalls kann in diesem Bereich ein zusätzlicher Vorsprung am Handgriff 11 diese Stütze 20 ausbilden.

Durch diese Ausformung ruht der Handgriff 11 im ausgeschwenkten Zustand (Figur 1) mit der Stütze 20 am Boden 5, so daß der geradlinige Abschnitt 19 von dieser Stützstelle schräg nach oben absteht. Aus dieser Position heraus kann ein Benutzer das Gehäuse 1 verfahren, indem er den Handgriff an dem Griffsteg 15 faßt und nach oben anhebt, dabei wird auch das vordere Ende 10 des Gehäuses 1 angehoben; das Gehäuse ist dann auf den Laufrädern 2 verfahrbar.

Zur Aufbewahrung des Hochdruckreinigungsgerätes kann der Handgriff 11 auf das Gerät zurückgeklappt werden. Aufgrund der gebogenen beziehungsweise abgewinkelten Formgebung des Handgriffs 11 paßt sich dieser im abgewinkelten Zustand eng an die bogenförmige Kontur des Gehäuses 1 auf deren Oberseite an, der Abschnitt 19 liegt bei eingeklapptem Handgriff 11 horizontal, das heißt parallel zur Unterseite 3 und damit im wesentlichen auch parallel zur Oberseite 8 (Figur 2). Die Länge des Handgriffs 11 ist dabei so gewählt, daß er nicht nach hinten über die Stellfläche 7 hervorsteht.

In dieser eingeklappten Position benötigt das Hochdruckreinigungsgerät wenig Platz, der Platzbedarf wird im wesentlichen durch die Abmessungen des Gehäuses gegeben, der Handgriff erhöht diese Abmessungen nur unwesentlich.

Das Gehäuse 1 läßt sich auch hochkant aufbewahren, wenn der Handgriff 11 eingeklappt ist. Dazu kann das Gehäuse 1 am Griffsteg 14 ergriffen und hochkant aufgestellt werden, das Gerät steht dann einerseits auf der Stellfläche 7 und andererseits auf den Laufrädern 2, wobei der Abschnitt 19 des Handgriffs 11 dann senkrecht neben dem Gerät angeordnet ist.

Der eingeklappte Handgriff 11 deckt mit seiner Verbindungsplatte 16 den Schalter 9 auf der Oberseite 8 des Gehäuses 1 ab, so daß dieser nur betätigt werden kann, wenn der Handgriff 11 ausgeklappt ist.

Jeweils an der Außenseite jedes Schenkels 12, 13 befindet sich eine Aufnahmehülse 21 für eine Hochdruckreinigungspistole oder für ein Strahlrohr oder einen anderen rohrförmigen Gegenstand. Diese Aufnahmehülse 21 wird durch an die Außenseite der Schenkel 12, 13 angeformte, abgebogene Lappen 22 gebildet. Bei ausgeklapptem Handgriff 11 ist die Aufnahmehülse 21 schräg nach oben gerichtet, der Benutzer kann also in sehr bequemer Weise ein Strahlrohr oder eine Hochdruckreinigungspistole einstecken beziehungsweise herausziehen. Bei einer in der Zeichnung nicht dargestellten, abgewandelten Ausführungsform könnte der Abschnitt 19 auch senkrecht nach oben abstehen, so daß dann auch die Aufnahmehülse nicht schräg nach oben gerichtet wäre, sondern senkrecht nach oben. Auch in diesem Falle könnte ein rohrförmiger Gegenstand leicht in die Aufnahme eingeschoben werden. Eine schräg nach oben verlaufende Anordnung des Abschnittes 19 ist allerdings besonders vorteilhaft, da eine solche Anordnung für den Benutzer besonders leicht zugänglich ist.

Oberhalb der Verbindungsplatte 16 ist eine Aufnahme für eine Waschbürste 23 angeordnet. Dazu sind an beiden Längskanten der Verbindungsplatte 16 nach oben abstehende L-förmige Schienen 24 angeformt, die zusammen mit der Verbindungsplatte 16 an beiden Enden zur jeweils gegenüberliegenden Seite hin offene Nuten 25 ausbilden. In diese Nuten läßt sich eine Borstenplatte 26 der Waschbürste 23 einschieben. In die Verbindungsplatte 16 kann eine Ausnehmung 27 eingeformt sein, in die der Rohranschluß der Waschbürste 23 paßt, wenn die Waschbürste 23 in die Aufnahme eingeschoben ist.

Dem Benutzer steht daher im Betrieb eine nach oben gerichtete und daher leicht zugängliche Ablage für diverse Zubehörteile zur Verfügung. Dasselbe gilt für den Ruhezustand, wenn der Handgriff auf das Gerät zurückgeklappt ist, denn dann sind die Aufnahmen ebenfalls ohne weiteres zugänglich, sie sind horizontalgerichtet bei in Arbeitsposition stehendem Hochdruckreinigungsgerät und vertikal bei hochkant aufgestelltem Hochdruckreinigungsgerät. Insgesamt ergibt sich damit sowohl ein geringer Platzbedarf bei der Aufbewahrung als auch eine gute Handhabbarkeit des Gerätes im Betrieb.

## Patentansprüche

1. Fahrbares Hochdruckreinigungsgerät mit Rädern und Rollen zumindest an seinem hinteren Ende und mit einem Handgriff zum Verfahren des Hochdruckreinigungsgerätes, der an seinem vorderen Ende angreift, dadurch gekennzeichnet, daß der Handgriff (11) um eine parallel zur Achse der Räder oder Rollen verlaufende Achse verschwenkbar am Hochdruckreinigungsgerät gelagert und derart abgewinkelt oder abgebogen ausgebildet ist, daß der sich auf dem Untergrund (5) abstützende Handgriff (11) zu seinem freien Ende hin schräg oder senkrecht nach oben gerichtet ist, und daß in dem nach oben gerichteten Abschnitt (19) des Handgriffs (11) an diesem ebenfalls nach oben gerichtete Aufnahmen (21; 25) für Gerätezubehör (23) angeordnet sind.

2. Hochdruckreinigungsgerät nach Anspruch 1, dadurch gekennzeichnet, daß die Aufnahmen (21) Einsteckhülsen für Strahlrohre sind.

3. Hochdruckreinigungsgerät nach Anspruch 2, dadurch gekennzeichnet, daß zu beiden Seiten des Handgriffs (11) je eine Einsteckhülse angeordnet ist.

4. Hochdruckreinigungsgerät nach einem der Ansprüche 2 oder 3, dadurch gekennzeichnet, daß die Einsteckhülsen durch außen an den Handgriff (11) angeformte, gebogene Lappen (22) gebildet werden.

5. Hochdruckreinigungsgerät nach einem der voranstehenden Ansprüche, dadurch gekennzeichnet, daß die Aufnahmen (25) Gleitführungen für eine Waschbürste (23) sind.

6. Hochdruckreinigungsgerät nach Anspruch 5, dadurch gekennzeichnet, daß die Gleitführung zwischen zwei Einsteckhülsen angeordnet ist.

7. Hochdruckreinigungsgerät nach Anspruch 5 oder 6, dadurch gekennzeichnet, daß die Gleitführung (25) zwei seitlich offene, parallele Nuten umfaßt, in die der Rand der Borstenplatte (26) einer Waschbürste (23) einschiebbar ist.

8. Hochdruckreinigungsgerät nach einem der voranstehenden Ansprüche, dadurch gekennzeichnet, daß der Handgriff (11) an seinem freien Ende einen quer zu seiner Längsrichtung verlaufenden Griffsteg (15) trägt.

9. Hochdruckreinigungsgerät nach einem der voranstehenden Ansprüche, dadurch gekennzeichnet, daß der Handgriff (11) zwei parallel verlaufende Schenkel (12, 13) aufweist.

10. Hochdruckreinigungsgerät nach einem der voranstehenden Ansprüche, dadurch gekennzeichnet, daß die Abmessungen des Handgriffs (11) derart an die Außenkontur des Hochdruckreinigungsgerätes angepaßt sind, daß der Handgriff (11) mit seinem die Aufnahmen (21, 25) aufweisenden Teil (19) parallel zur Oberseite (8) des Gerätes verlaufend umgelegt werden kann.

11. Hochdruckreinigungsgerät nach Anspruch 10, dadurch gekennzeichnet, daß das freie Ende des Handgriffs (11) bei umgelegtem Handgriff nicht nach hinten über das Hochdruckreinigungsgerät hervorsteht.

12. Hochdruckreinigungsgerät nach Anspruch 10 oder 11, dadurch gekennzeichnet, daß das Hochdruckreinigungsgerät und der Handgriff (11) zwischen der Anlenkstelle des Handgriffs (11) am Hochdruckreinigungsgerät und der hinteren oberen Kante des Hochdruckreinigungsgerätes gleichermaßen eine gebogene Kontur aufweisen.

13. Hochdruckreinigungsgerät nach einem der voranstehenden Ansprüche, dadurch gekennzeichnet, daß der Handgriff (11) in seiner auf die Oberseite des Hochdruckreinigungsgerätes geklappten Position einen Schalter (9) auf der Oberseite (8) des Hochdruckreinigungsgerätes abdeckt.

14. Hochdruckreinigungsgerät nach einem der voranstehenden Ansprüche, dadurch gekennzeichnet, daß der Handgriff (11) im Bereich seiner Lagerung einen im wesentlichen zur Schwenkachse koaxial verlaufenden Griffsteg (14) aufweist.

15. Hochdruckreinigungsgerät nach Anspruch 14, dadurch gekennzeichnet, daß die der Anlenkstelle des Handgriffs (11) gegenüberliegende Rückseite (6) des Hochdruckreinigungsgerätes als Standfläche für das gegenüber der Arbeitsstellung um 90° geschwenkte Hochdruckreinigungsgerät ausgebildet ist.

## Claims

1. A mobile high-pressure cleaning apparatus having wheels and [sic, recte or] rollers at its rear end at least and having a handle for moving the high-pressure cleaning apparatus, this handle engaging on the front end of the latter, characterised in that the handle (11) is mounted on the high-pressure cleaning apparatus so as to be pivotable about an axis extending parallel to the axis of the wheels or rollers, and is curved or bent in such a manner that the handle (11) supported on the ground (5) is directed obliquely or perpendicularly upwards towards its free end, and in that upwardly directed receivers (21; 25) for apparatus accessories (23) are arranged on the handle (11) in the upwardly directed portion (19) thereof.

2. A high-pressure cleaning apparatus in accordance with Claim 1, characterised in that the receivers (21) are plug-in sleeves for nozzle pipes.

3. A high-pressure cleaning apparatus in accordance with Claim 2, characterised in that plug-in sleeves are arranged one on either side of the handle (11).

4. A high-pressure cleaning apparatus in accordance with either one of Claims 2 or 3, characterised in that the plug-in sleeves are formed by bent lugs (22) formed on the exterior of the handle (11).

5. A high-pressure cleaning apparatus in accordance with any one of the preceding Claims, characterised in that the receivers (25) are sliding guides for a scrubbing brush (23).

6. A high-pressure cleaning apparatus in accordance with Claim 5, characterised in that the sliding guide is arranged between two plug-in sleeves.

7. A high-pressure cleaning apparatus in accordance with Claim 5 or 6, characterised in that the sliding guide (25) comprises two laterally open, parallel slots into which the edge of the bristle plate (26) of a scrubbing brush (23) can be inserted.

8. A high-pressure cleaning apparatus in accordance with any one of the preceding Claims, characterised in that the free end of the handle (11) bears a handle crosspiece (15) extending transversely to the longitudinal direction of the handle.

9. A high-pressure cleaning apparatus in accordance with any one of the preceding Claims, characterised in that the handle (11) has two parallelly-extending legs (12, 13).

10. A high-pressure cleaning apparatus in accordance with any one of the preceding Claims, characterised in that the dimensions of the handle (11) are suited to the external contour of the high-pressure cleaning apparatus in such a manner that the part (19) of the handle (11) having the receivers (21, 25) can be placed around the high-pressure cleaning apparatus parallel to the upper side (8) thereof.

11. A high-pressure cleaning apparatus in accordance with Claim 10, characterised in that when the handle (11) is placed around the high-pressure cleaning apparatus, the free end thereof does not project to the rear beyond the high-pressure cleaning apparatus.

12. A high-pressure cleaning apparatus in accordance with Claim 10 or 11, characterised in that the high-pressure cleaning apparatus and the handle (11) both have a curved contour between the articulation site of the handle (11) on the high-pressure cleaning apparatus and the rear upper edge of the high-pressure cleaning apparatus.

13. A high-pressure cleaning apparatus in accordance with any one of the preceding Claims, characterised in that in its position in which it is folded onto the upper side of the high-pressure cleaning apparatus, the handle (11) covers a switch (9) on the upper side (8) of the high-pressure cleaning apparatus.

14. A high-pressure cleaning apparatus in accordance with any one of the preceding Claims, characterised in that in its mounting region, the handle (11) has a handle crosspiece (14) extending substantially coaxial with the axis of pivot.

15. A high-pressure cleaning apparatus in accordance with Claim 14, characterised in that the high-pressure cleaning apparatus rear (6) opposite the handle articulation site is in the form of a base for the high-pressure cleaning apparatus turned through 90° relative to the operational position.

## Revendications

1. Appareil mobile de nettoyage à haute pression, comportant des roues et des galets du moins à son extrémité arrière, et une poignée à main pour déplacer l'appareil de nettoyage à haute pression, qui attaque son extrémité avant, caractérisé en ce que la poignée à main (11) est montée basculante sur l'appareil de nettoyage à haute pression autour d'un axe qui s'étend parallèlement à l'axe des roues ou des galets, et en ce qu'elle est coudée ou incurvée de telle sorte que la poignée à main (11) qui s appuie contre le sol (5) est dirigée en oblique ou verticalement vers le haut vers son extrémité libre, et en ce que dans le tronçon (19) dirigé vers le haut de la poignée à main (11) sont agencées sur celle-ci des réceptions (21 ; 25) également dirigées vers le haut, pour les accessoires (23).

2. Appareil de nettoyage à haute pression selon la revendication 1, caractérisé en ce que les réceptions (21) sont des douilles d'enfichage pour des tubes de pulvérisation.

3. Appareil de nettoyage à haute pression selon la revendication 2, caractérisé en ce qu'une douille d'enfichage respective est agencée des deux côtés de la poignée à main (11).

4. Appareil de nettoyage à haute pression selon l'une ou l'autre des revendications 2 et 3, caractérisé en ce que les douilles d'enfichage sont formées par des pattes coudées (22) moulées à l'extérieur sur la poignée à main (11).

5. Appareil de nettoyage à haute pression selon l'une quelconque des revendications précédentes, caractérisé en ce que les réceptions (25) sont des guidages coulissants pour une brosse à laver (23).

6. Appareil de nettoyage à haute pression selon la revendication 5, caractérisé en ce que le guidage coulissant est agencé entre deux douilles d'enfichage.

7. Appareil de nettoyage à haute pression selon l'une ou l'autre des revendications 5 et 6, caractérise en ce que le guidage coulissant (25) comporte deux gorges parallèles ouvertes sur le côté, dans lesquelles peut être introduit le bord de la plaque de crins (26) d'une brosse à laver (23).

8. Appareil de nettoyage à haute pression selon l'une quelconque des revendications précédentes, caractérisé en ce que la poignée à main (11) porte à son extrémité libre une barrette de saisie (15) qui s'étend transversalement à sa direction longitudinale.

9. Appareil de nettoyage à haute pression selon l'une quelconque des revendications précédentes, caractérisé en ce que la poignée à main (11) présente deux bras parallèles (12, 13).

10. Appareil de nettoyage à haute pression selon l'une quelconque des revendications précédentes, caractérisé en ce que les dimensions de la poignée à main (11) sont adaptées au contour extérieur de l'appareil mobile de nettoyage à haute pression, de telle sorte que la poignée à main (11) peut être rabattue par sa partie (19) présentant les réceptions (21, 25), parallèlement à la face supérieure (8) de l'appareil.

11. Appareil de nettoyage à haute pression selon la revendication 10, caractérisé en ce que, lorsque la poignée est rabattue, l'extrémité libre de la poignée à main (11) ne dépasse pas vers l'arrière au-delà de l'appareil mobile de nettoyage à haute pression.

12. Appareil de nettoyage à haute pression selon l'une ou l'autre des revendications 10 et 11, caractérisé en ce que l'appareil de nettoyage à haute pression et la poignée à main (11) présentent un contour incurvé de la même manière, entre l'emplacement d'articulation de la poignée à main sur l'appareil de nettoyage à haute pression et l'arête arrière supérieure de l'appareil de nettoyage à haute pression.

13. Appareil de nettoyage à haute pression selon l'une quelconque des revendications précédentes, caractérisé en ce que la poignée à main (11) recouvre, dans sa position rabattue sur la face supérieure de l'appareil de nettoyage à haute pression, un interrupteur (9) sur la face supérieure (8) de l'appareil de nettoyage à haute pression.

14. Appareil de nettoyage à haute pression selon l'une quelconque des revendications précédentes, caractérisé en ce que la poignée à main (11) présente dans la région de son montage une barrette de saisie (14) qui s'étend sensiblement coaxialement à l'axe de basculement.

15. Appareil de nettoyage à haute pression selon la revendication 14, caractérisé en ce que la face arrière (6) de l'appareil de nettoyage à haute pression, qui est opposée à l'emplacement d'articulation de la poignée à main (11), est formée conune une surface d'appui pour l'appareil de nettoyage à haute pression basculé de 90° par rapport à la position de travail.
